# FASCICULE DE BREVET EUROPEEN

(11) **EP 2 813 443 B1**
(45) Date de publication et mention de la délivrance du brevet: **16.03.2016**
(21) Numéro de dépôt: 14171847.8
(22) Date de dépôt: 10.06.2014
(51) Int. Cl.: B65D 83/08, B65D 83/10

(54) **Boîtier distributeur**
Verteilergehäuse
Dispenser housing

(30) Priorité: 11.06.2013 FR 1355380
(43) Date de publication de la demande: 17.12.2014
(73) Titulaire: Mure et Peyrot, 33083 Bordeaux Cedex 28 (FR)
(72) Inventeur: Peyrot, Jean-Claude, 33200 Bordeaux (FR)
(74) Mandataire: Ipside

(56) Documents cités:
- DE-U1- 29 913 045
- US-A- 6 158 616

## Description

### Arrière plan de l'invention

### Domaine de l'invention

La présente invention concerne les boîtiers distributeurs tels que les boîtiers distributeurs de lames de couteaux de type cutters.

### Arrière plan technologique

Il existe des boîtiers distributeurs de type parallélépipédique avec une face supérieure munie d'une fenêtre et une face latérale munie d'une fente pour lesquels la fenêtre permet de pousser les objets qui doivent sortir par la fente.

Ce type de boîtier existe notamment en tant que boîtier distributeur de lames de rasoir.

Dans ce type de boîtier, les lames empilées sont appliquées contre la face supérieure du boîtier par un dispositif ressort.

Les documents DE 299 13 045 U1 et US 6 158 616 A décrivent de tels boîtiers.

Dans le document DE 299 13 045 U1 une face supérieure comporte une fente de distribution longeant une face avant du boîtier pourvue d'une ouverture de poussée des lames et dans le document US 6 158 616 A la fente est sur une face latérale du boîtier et une face supérieure du boîtier comporte un dispositif poussoir de lame.

Un inconvénient de ces boîtiers est que d'une part que les dispositifs ressort sont relativement volumineux et d'autre part que ces dispositifs ressort ont une course restreinte par rapport à leur encombrement ce qui empêche de mettre un grand nombre de lames dans un boitier de dimensions réduites.

### Brève description de l'invention

La présente invention a pour but de palier à ce problème et de fournir un boîtier compact permettant de recevoir un grand nombre de produits à distribuer.

Pour ce faire, la présente invention propose un boîtier distributeur d'objets plats, tels que des lames de cutter, qui comprend un corps de boîtier dans lequel se loge un support coulissant adapté à se déplacer entre une face arrière et une face avant du corps de boîtier, pour lequel les objets sont empilés entre le support coulissant et la face avant du boîtier, le support coulissant poussant les objets contre ladite face avant en regard d'une fente de sortie des objets sous l'action d'au moins deux moyens élastiques, pour lequel lesdits au moins deux moyens élastiques comportent chacun un brin aller et un brin retour, l'extrémité libre du brin aller étant accrochée sur un point d'ancrage du boîtier, l'extrémité libre du brin retour étant accrochée sur un point d'ancrage du support coulissant, le brin aller et le brin retour se raccordant sur un axe ou une poulie disposé à proximité de la face avant du boîtier, le moyen élastique étant adapté à tirer le support coulissant depuis la face arrière jusqu'à la face avant du boîtier.

Avantageusement, la position d'accrochage des moyens élastiques sur le corps de boîtier et le rapport d'allongement des moyens élastiques sont tels que le déplacement du support depuis la face arrière du boîtier jusqu'à la face avant du boîtier reste compris dans la course d'allongement élastique des moyens élastiques.

Selon un mode de réalisation préférentiel, les moyens élastiques sont des ressorts à boudin adaptés à rouler sur les poulies ou glisser sur les axes.

Selon un mode de réalisation particulier, le corps du boîtier comporte des guides de maintien des objets alignés.

Avantageusement, lesdits moyens élastiques sont disposés dans des logements latéraux du boîtier longeant deux côtés latéraux opposés du support coulissant.

Le boîtier comportant une face supérieure et une face inférieure opposées et parallèles, limitées par la face avant et la face arrière, est avantageusement tel qu'au mois l'une desdites face supérieure et inférieure comporte une fente de distribution d'objets longeant la face avant du boîtier.

Selon un premier mode de réalisation, la face avant comporte une découpe de poussée des objets en appui contre la face avant hors du boîtier au travers de la fente de distribution.

Selon un second mode de réalisation, la face avant comporte au niveau de la face avant un moyen de poussée des objets hors du boîtier au travers de la fente de distribution.

### Brève description des dessins

D'autres caractéristiques et avantages de l'invention seront apparents à la lecture de la description qui suit d'un exemple non limitatif de réalisation de l'invention en référence aux dessins qui représentent:
en figure 1: une vue en perspective de dessus d'un exemple de réalisation d'un boîtier selon l'invention;
en figure 2: une vue en perspective éclatée du boîtier de la figure 1 ouvert;
en figure 3: une vue en perspective du boîtier de la figure 1 ouvert avec son couvercle;
en figure 4: une vue en perspective éclatée d'un corps de boîtier avec support coulissant et ressorts selon un premier angle de vue;
en figure 5: une vue en perspective éclatée d'un corps de boîtier avec support coulissant et ressorts selon un second angle de vue;
en figure 6: un détail en perspective de moyens de sortie des objets selon une variante de l'invention.

### Description détaillée de modes de réalisation de l'invention

Le boîtier de l'invention est représenté prêt à être utilisé en figure 1.

Il comporte une face supérieure 14 une face arrière 4 et une face avant 5, une face inférieure 15 et des faces latérales 20, 21.

Selon l'exemple représenté, la face avant 5 comporte une découpe 17 et la face supérieure 14 comporte une fente 16 longeant la face avant 5 et en communication avec la découpe 17.

La face supérieure est partie d'un couvercle venant s'encliqueter avec un corps de boîtier 2 comme représenté en figure 3.

Le couvercle comporte quatre faces latérales dont la face arrière 4, la face avant 5, des faces de côtés 20, 21 et ladite face supérieure 14.

Le boîtier distributeur de l'invention est conçu pour distribuer des objets plats 1, tels que des lames de cutter 1.

Il comporte un support coulissant 3 ou chariot, représenté sorti du boîtier sur la figure 2, qui permet de pousser les lames vers la face avant 5. Le support coulissant est reçu dans le boîtier et guidé pour pousser sur les lames.

Selon l'exemple de la figure 3, le corps de boîtier 2 comporte des contre faces avant 5' et arrière 4' en regard des faces avant et arrière du couvercle. Il est toutefois dans le cadre de l'invention envisageable de concevoir le couvercle sans ses faces avant et arrière et dans ce cas les contre faces avant et arrière du corps du boîtier deviennent les faces avant et arrière du boîtier. Il est possible aussi de concevoir le corps de boîtier sans contre faces toutefois dans ce cas le remplissage des objets dans le boîtier ne peut se faire simplement, les objets n'ayant rien pour s'appuyer tant que le couvercle n'est pas monté.

Pour simplifier on assimilera ici les contre faces avant 5' aux faces avant 5, l'ensemble contre faces et faces avant arrière formant finalement des faces avant et arrière de double épaisseur.

Dans le cas de l'exemple représenté en figure 2, les objets 1 sont donc empilés entre le support coulissant 3 et la face avant 5' du corps du boîtier.

Un aspect notable de l'invention est que le support coulissant est adapté à se déplacer entre la face arrière 4' et la face avant 5' du corps de boîtier et qu'aucun espace n'est perdu entre le support et la face arrière 4 du boîtier. En effet, selon l'exemple représenté, le support coulissant pousse les objets 1 contre la face avant sous l'action de deux moyens élastiques 6, 6' qui comportent chacun un brin aller 6a et un brin retour 6b et qui sont logés dans des espaces 13, 13' sur les côtés latéraux 20, 21 du boîtier.

Une première extrémité ou extrémité libre 61 du brin aller des moyens élastiques s'accroche sur un point d'ancrage 7, 7' du boîtier et commence le brin aller 6a.

Une seconde extrémité ou extrémité libre du brin retour 62 des moyens élastique s'accroche sur un point d'ancrage 8, 8' du support coulissant et termine le brin retour 6b.

Le brin aller 6a et le brin retour 6b se raccordent sur un axe ou une poulie 9 disposé à proximité de la face avant 5 du boîtier.

Il est bien entendu que les moyens élastiques sont continus et que les notions de brin aller et de brin retour ne sont que des représentations géométriques, une partie d'un moyen élastique pouvant être partie du brin aller ou du brin retour selon la tension du moyen élastique.

Selon cette construction, les moyens élastiques sont adapté à tirer le support coulissant depuis la face arrière jusqu'à la face avant du boîtier, sans que sa longueur de course ne soit limitée par la longueur des moyens élastiques détendus. Ceci est permis par le fait que le brin aller peut emmagasiner la longueur du ou des moyens élastiques détendus. En particulier, le rapport d'allongement élastique du ou des moyens élastiques et leur position d'accrochage sur le corps de boîtier 2 peuvent être calculés de sorte que le déplacement du support depuis la face arrière du boîtier jusqu'à la face avant du boîtier reste compris dans la course d'allongement élastique du moyen élastique.

Un rapport d'allongement préférablement d'au moins 2,5 à 3 apparaît utilisable dans le cadre de l'invention.

Les moyens élastiques peuvent notamment être des élastiques en caoutchouc naturel ou synthétique ou, comme dans l'exemple représenté, des ressorts à boudin, ces moyens élastiques étant adaptés à glisser sur l'axe 9 qui, dans le cas de ressorts à boudin sera réalisé par exemple avec un diamètre suffisamment grand pour éviter de tordre les spires des ressorts.

Comme représenté en figure 3, le boîtier comporte des glissières 11 destinées à servir de guides pour les objets et notamment des glissières de dimensions et position variable peuvent être prévues en fonction de la forme des objets.

Ici les glissières 11 soutiennent la lame 1 au niveau d'une partie 100 en retrait par rapport au fil 101 de la lame.

Si les glissières ne servent pas de guidage pour le support coulissant, la rainure 12 dans laquelle se déplacent les glissières sont réalisée plus large que l'écartement des glissières pour ne pas gêner le déplacement du support coulissant.

Selon les figure 4 et 5 plus particulièrement, le corps de boîtier comporte des parois latérales internes réalisant des logements latéraux 13, 13' dans lesquels sont disposés les moyens élastiques 6, 6'. Ces logements longent deux côtés latéraux opposés du support coulissant.

Les parois 13a, 13b servent de moyens de guidage du support coulissant en coopération avec les faces latérales dudit support, ces faces latérales portant les pions 8, 8' recevant l'extrémité des ressorts 6, 6'.

D'un premier côté, la paroi latérales interne 13a est limitée en hauteur pour permettre le passage dans le logement 13 d'un premier pion 8 de fixation d'un premier moyen élastique 6 sur le support. Sur le second côté, la paroi comporte une rainure 131 de passage du pion 8' représentée en figure 5.

Selon ce mode de réalisation, les pions sont décalés en hauteur de sorte que les fixations des ressorts sur les pions 8, 8' du support et sur les pions 7, 7' du corps de boîtier sont inversées ce qui permet un meilleur équilibre des forces sur le support coulissant 3.

Comme vu plus haut, le boîtier comporte une face supérieure 14 et une face inférieure 15 opposées et parallèles et la face supérieure est selon l'exemple représenté réalisée dans un couvercle du boîtier et la face arrière est un socle du corps de boîtier 2.

Les objets empilés entre le support et la face avant sont retenus par ces faces supérieure et inférieure ou comme dans l'exemple, par la face supérieure et les glissières guides 11.

La fente 16, qui longe la face avant 5 du boîtier, constitue une fente de distribution d'objets.

La découpe 17 décrite précédemment, réalisée dans la face avant 5 du couvercle et la contre face avant 5' du corps de boîtier, permet de pousser les objets en appui sous la face avant hors du boîtier au travers de la fente 16 de distribution comme représenté en figure 1. Selon cet exemple et pour des raisons de sécurité, les lames 1 sont disposées de sorte que leur partie de fixation dépourvue de tranchant soit du côté de la découpe 17.

En réalisation alternative selon la figure 6, la face avant comporte un moyen 18 de poussée des objets du dessus de la pile d'objets réalisée entre le support 3 et la face avant 5 hors du boîtier au travers de la fente de distribution 16' qui se trouve ici placée dans une face latérale du boîtier.

Dans ce cas, le moyen de poussée 18 est par exemple un poussoir coulissant rappelé ou non par un ressort. Cette solution plus complexe à réaliser à l'avantage d'éviter de pousser les objets avec les doigts.

Le boîtier de l'invention est compact et un exemple de réalisation est un boîtier de 80x80x20mm permettant de renfermer 100 lames de type lames d'ébavurage, le support coulissant étant actionné dans un tel cas par des ressorts boudins de 4 mm de diamètre ayant un entre-axe d'accrochage de 45 mm et adaptés à atteindre une longueur de 140 mm sans déformation plastique.

Ces dimensions sont bien entendu données à titre indicatif, de nombreuses variantes de la boîte de l'invention pouvant être réalisées.

## Revendications

1. Boîtier distributeur d'objets plats (1), tels que des lames de cutter, comprenant un corps de boîtier (2) dans lequel se loge un support coulissant (3) adapté à se déplacer entre une face arrière (4') et une face avant (5') du corps de boîtier, pour lequel les objets sont empilés entre le support coulissant (3) et la face avant (5') du boîtier, le support coulissant poussant les objets (1) contre ladite face avant en regard d'une fente de sortie des objets, **caractérisé en ce qu'**il comporte au moins deux moyens élastiques (6, 6') d'entraînement du support coulissant, comportant chacun un brin aller (6a) et un brin retour (6b), l'extrémité (61) libre du brin aller étant accrochée sur un point d'ancrage (7, 7') du boîtier, l'extrémité libre du brin retour (62) étant accrochée sur un point d'ancrage (8, 8') du support coulissant, le brin aller (6a) et le brin retour (6b) se raccordant sur un axe ou une poulie (9) disposé à proximité de la face avant (5) du boîtier, le moyen élastique étant adapté à tirer le support coulissant depuis la face arrière jusqu'à la face avant du boîtier.

2. Boîtier selon la revendication 1 pour lequel la position d'accrochage des moyens élastiques sur le corps de boîtier (2) et le rapport d'allongement des moyens élastiques sont tels que le déplacement du support depuis la face arrière du boîtier jusqu'à la face avant du boîtier reste compris dans la course d'allongement élastique des moyens élastiques.

3. Boîtier selon la revendication 1 ou 2 pour lequel les moyens élastiques (6) sont des ressorts à boudin adaptés à rouler sur les poulies ou glisser sur les axes (9).

4. Boîtier selon la revendication 1, 2 ou 3 pour lequel le corps du boîtier (2) comporte des guides (11) de maintien des objets alignés.

5. Boîtier selon l'une quelconque des revendications pour lequel lesdits moyens élastiques (6, 6') sont disposés dans des logements latéraux (13, 13') du boîtier longeant deux côtés latéraux opposés du support coulissant.

6. Boîtier selon l'une quelconque des revendications précédentes comportant une face supérieure (14) ou couvercle et une face inférieure (15) formant un socle opposées et parallèles, limitées par la face avant (5) et la face arrière (4), pour lequel au mois l'une desdites face supérieure et inférieure comporte une fente (16) de distribution d'objets (1), longeant la face avant (5) du boîtier.

7. Boîtier selon la revendication 6 pour lequel les objets sont poussés par le chariot en appui contre la face avant, cette dernière comportant une découpe (17) de poussée hors du boîtier des objets en appui contre la face avant, au travers de la fente (16) de distribution.

8. Boîtier selon l'une quelconque des revendications 1 à 6 comportant au niveau de la face avant un moyen (18) de poussée des objets hors du boîtier au travers d'une fente de distribution (16').

## Patentansprüche

1. Gehäuse zum Verteilen von flachen Gegenständen (1), wie beispielsweise Cutterklingen, umfassend einen Gehäusekörper (2), in dem ein verschiebbarer Träger (3) untergebracht ist, der zwischen einer hinteren Fläche (4') und einer vorderen Fläche (5') des Gehäusekörpers verschoben werden kann, wobei die Gegenstände zwischen dem verschiebbaren Träger (3) und der vorderen Fläche (5') des Gehäuses gestapelt sind, wobei der verschiebbare Träger die Gegenstände (1) gegen die vordere Fläche gegenüber einem Schlitz zum Ausgeben von Gegenständen schiebt, **dadurch gekennzeichnet, dass** es mindestens zwei elastische Mittel (6, 6') zum Antreiben des verschiebbaren Trägers umfasst, die jeweils ein Zugtrum (6a) und ein Leertrum (6b) umfassen, wobei das freie Ende (61) des Zugtrums an einem Befestigungspunkt (7, 7') des Gehäuses befestigt ist, wobei das freie Ende des Leertrums (62) an einem Befestigungspunkt (8, 8') des verschiebbaren Trägers befestigt ist, wobei das Zugtrum (6a) und das Leertrum (6b) auf einer Achse oder einer Rolle (9) miteinander verbunden sind, die in der Nähe der vorderen Fläche (5) des Gehäuses angeordnet ist, wobei das elastische Mittel den verschiebbaren Träger von der hinteren Fläche bis zur vorderen Fläche des Gehäuses ziehen kann.

2. Gehäuse nach Anspruch 1, wobei die Befestigungsposition der elastischen Mittel an dem Gehäusekörper (2) und das Dehnungsverhältnis der elastischen Mittel derart sind, dass die Verschiebung des Trägers von der hinteren Fläche des Gehäuses bis zur vorderen Fläche des Gehäuses innerhalb des elastischen Dehnungswegs der elastischen Mittel bleibt.

3. Gehäuse nach Anspruch 1 oder 2, wobei die elastischen Mittel (6) Schraubenfedern sind, die auf den Rollen rollen oder auf den Achsen (9) gleiten können.

4. Gehäuse nach Anspruch 1, 2 oder 3, wobei der Gehäusekörper (2) Führungen (11) zum Halten der ausgerichteten Gegenstände umfasst.

5. Gehäuse nach einem der Ansprüche, wobei die elastischen Mittel (6, 6') in seitlichen Aufnahmen (13, 13') des Gehäuses angeordnet sind, die sich entlang von zwei lateralen Seiten erstrecken, die gegenüber dem verschiebbaren Träger liegen.

6. Gehäuse nach einem der vorhergehenden Ansprüchen, das eine obere Fläche (14) oder Deckel und eine untere Fläche (15) umfasst, die einen Sockel bilden, die gegenüberliegend und parallel sind, die von der vorderen Fläche (5) und der hinteren Fläche (4) begrenzt werden, wobei mindestens entweder die obere oder die untere Fläche einen Schlitz (16) zum Verteilen von Gegenständen (1) umfasst, der sich entlang der vorderen Fläche (5) des Gehäuses erstreckt.

7. Gehäuse nach Anspruch 6, wobei die Gegenstände von dem Wagen zur Anlage gegen die vordere Fläche geschoben werden, wobei letztgenannte einen Ausschnitt (17) zum Herausschieben aus dem Gehäuse der Gegenstände in Anlage gegen die vordere Fläche durch den Schlitz (16) zum Verteilen umfasst.

8. Gehäuse nach einem der Ansprüche 1 bis 6, das an der vorderen Fläche ein Mittel (18) zum Herausschieben der Gegenstände aus dem Gehäuse durch einen Verteilerschlitz (16') umfasst.

## Claims

1. Dispensing container for flat objects (1), such as boxcutter blades, comprising a container body (2) in which is housed a sliding support (3) designed to move between a rear face (4') and a front face (5') of the container body, for which the objects are stacked between the sliding support (3) and the front face (5') of the container, the sliding support pushing the objects (1) against said front face opposite an exit slit for the objects, **characterized in that** it comprises at least two elastic means (6, 6') for driving the sliding support, each comprising a forward branch (6a) and a return branch (6b), the free end (61) of the forward branch latching onto an anchor point ('7, 7') of the container, the free end of the return branch (62) latching onto an anchor point (8, 8') of the sliding support, the forward branch (6a) and the return branch (6b) being connected via a spindle or a pulley (9) positioned close to the front face (5) of the container, the elastic means being designed to pull the sliding support from the rear face to the front face of the container.

2. Container according to Claim 1, for which the latching position of the elastic means on the container body (2) and the elongation ratio of the elastic means are such that the movement of the support from the rear face of the container to the front face of the container remains within the elastic elongation travel of the elastic means.

3. Container according to Claim 1 or 2, for which the elastic means (6) are coil springs designed to roll on the pulleys or slide on the spindles (9).

4. Container according to Claim 1, 2 or 3, for which the body of the container (2) comprises guides (11) for holding the stacked objects.

5. Container according to any one of the claims, for which said elastic means (6, 6') are positioned in side housings (13, 13') of the container along two opposite lateral sides of the sliding support.

6. Container according to any one of the preceding claims, comprising an upper face (14), or cover, and a lower face (15), forming a base, which are opposite and parallel and are delimited by the front face (5) and the rear face (4), for which at least one of said upper and lower faces comprises a slit (16) for the distribution of objects (1), along the front face (5) of the container.

7. Container according to Claim 6, for which the objects are pushed by the carriage pressing against the front face, the latter comprising a cutout (17) for pushing out of the container the objects which are pressed against the front face, through the distribution slit (16).

8. Container according to any one of Claims 1 to 6, comprising, at the front face, a means (18) for pushing the objects out of the container through a distribution slit (16').
